# FASCICULE DE BREVET EUROPEEN

(11) **EP 1 905 686 B1**
(45) Date de publication et mention de la délivrance du brevet: **25.02.2009**
(21) Numéro de dépôt: 07291119.1
(22) Date de dépôt: 20.09.2007
(51) Int. Cl.: B63B 17/02

(54) **Embarcation de plaisance avec cabine de pilotage**
Yacht mit Führerhaus
Pleasure craft with control deck

(30) Priorité: 27.09.2006 IT GE20060094
(43) Date de publication de la demande: 02.04.2008
(73) Titulaire: Chantiers Jeanneau, 85500 Les Herbiers (FR)
(72) Inventeur: Garroni Carbonara, Vittorio, 16128 Genova (IT)
(74) Mandataire: Priori, Enrico

(56) Documents cités:
- GB-A- 147 326
- US-A- 5 715 771
- US-A1- 2006 000 404
- US-B1- 6 357 379

## Description

La présente invention concerne les embarcations de plaisance du type dit à « semi-cabine » dotées d'une cabine de pilotage, fermée sur trois côtés recouverts d'un « toit » et ouverte à l'arrière. Cette cabine de pilotage, si les dimensions sont suffisantes, peut également abriter des fauteuils, des divans ou similaires. L'un des principaux inconvénients de ces embarcations de plaisance est que la cabine de pilotage, même si elle peut abriter ces divans, est inhabitable, dans la mesure où elle est totalement ouverte à l'arrière.

Le but de la présente invention est donc de réaliser une porte pour cabines d'embarcations de plaisance qui permette à la cabine de pilotage de ces embarcations d'être transformée, le cas échéant, en une pièce fermée et habitable, qui puisse être ouvert et fermé de façon simple et rapide et en outre, dans la position ouverte, qui prenne le moins de place possible dans l'embarcation.

Cet objectif est atteint par la présente invention, en positionnant au niveau du côté arrière ouvert de la cabine de pilotage, un châssis de support d'une plaque coulissante entre au moins une première position totalement abaissée d'accès à ladite ouverture et au moins une seconde position totalement levée de fermeture de ladite ouverture ; ladite plaque est munie de systèmes d'actionnement qui en permettent un coulissement rapide entre lesdites première et deuxième positions d'accès et de fermeture et dans la coque de l'embarcation, se trouve un logement permettant d'escamoter ladite plaque dans ladite première position totalement abaissée d'accès à la cabine de pilotage.

Selon des modes de réalisation particuliers de l'invention :
- L'embarcation peut être dotée, vers la poupe par rapport à ladite cabine, d'un logement de remisage d'un canot pneumatique de sauvetage, et ledit logement de la plaque peut être ménagé entre ladite cabine de pilotage et ledit logement de remisage.
- Ladite plaque peut être réalisée en un matériau transparent, comme le polyméthylméthacrylate, le verre ou similaire.
- Ladite plaque peut comprendre, en sa partie inférieure, une traverse de raidissement coopérant avec lesdits dispositifs d'actionnement de levage et d'abaissement de la plaque.
- Ledit châssis de support de la plaque, positionné sur ladite ouverture de la cabine (4), peut comprendre deux montants latéraux reliés, au niveau de leurs extrémités inférieures, à une base, lesdits montants latéraux étant dotés, à l'intérieur, d'une glissière de coulissement de ladite plaque.
- Lesdits montants latéraux et ladite base du châssis de support peuvent être creux à l'intérieur et être traversés par un câble renvoyé sur une série de poulies positionnées à proximité des extrémités supérieures et inférieures desdits montants latéraux, ladite traverse de raidissement étant dotée, aux extrémités, de bras perpendiculaires à celle-ci et orientés dans des directions opposées par rapport à celle-ci et ledit câble étant renvoyé sur lesdites poulies de façon à présenter dans chaque montant latéral et dans ladite base une première branche fixée à l'un desdits bras, positionné au niveau d'un des montants latéraux et une seconde branche fixée sur l'autre bras, positionné au niveau de l'autre montant latéral.
- Lesdits dispositifs d'actionnement peuvent comprendre un vérin articulé à une extrémité, au moyen d'un premier axe, à la base dudit châssis de support et à l'autre extrémité, au moyen d'un second axe, à un bras de levage de la plaque portant à une extrémité au moins un rouleau coulissant le long de ladite traverse et articulé, à l'autre extrémité, à l'un des montants latéraux au moyen d'un axe correspondant.
- Ladite plaque peut présenter un bord supérieur convenablement arqué de façon à suivre le profil de la structure de couverture de la cabine.

D'autres caractéristiques et avantages de la présente invention seront mieux compris au cours de la description suivante, donnée à simple titre d'exemple non limitatif et se référant aux dessins joints, dans lesquels :
- la figure 1 illustre une vue en élévation latérale et partiellement en coupe d'une embarcation avec cabine dotée d'une porte de fermeture de la cabine de pilotage selon la présente invention ;
- la figure 2 illustre une vue frontale de la présente porte munie d'une plaque pouvant coulisser, au moyen des glissières et d'un dispositif d'équilibrage du coulissement, dans un châssis de support prévu au niveau de l'ouverture d'accès de cette cabine ;
- la figure 3 illustre une autre vue frontale de la présente porte, munie d'un dispositif de levage et d'abaissement de la plaque coulissante le long du châssis de support correspondant ; et
- la figure 4 illustre une vue en perspective du dispositif d'équilibrage du coulissement de la plaque de la présente porte.

En se référant aux dessins joints et en particulier à la figure 1, on indique par 1 une embarcation de plaisance comprenant une coque 101 sur laquelle, vers la poupe, est ménagé un logement 2 de remisage d'un canot pneumatique 3 de sauvetage. Sur cette coque 101 est en outre positionnée une cabine 4 de pilotage, fermée à l'avant, supérieurement et latéralement par une structure 401 de couverture et présentant à l'arrière une ouverture 402 d'accès. Au niveau de cette ouverture 402, est prévue une plaque coulissante 5 de fermeture et d'ouverture de la cabine, selon la présente invention. Sur la figure, sont illustrées les deux positions limites de cette plaque coulissante 5, à savoir la position totalement abaissée, illustrée par des traits continus et en coupe, et la position totalement levée, illustrée en pointillés. Dans la position illustrée en pointillés, la plaque 5 permet de transformer la cabine 4 en une pièce fermée et habitable, tandis que dans la position abaissée, cette plaque 5 disparaît dans un logement ad hoc 6, ménagé dans la coque 101 de l'embarcation et de préférence entre le logement 2 de remisage du canot pneumatique 3 et la cabine 4.

La plaque 5, visible frontalement sur la figure 2, est de préférence transparente, réalisée par exemple en polyméthylméthacrylate, en verre ou similaire. Cette plaque 5 présente un bord supérieur 501 convenablement arqué pour s'adapter à la forme de la structure 401 de couverture de la cabine 4, au niveau de l'ouverture d'accès 402 correspondante. Cette plaque 5 est insérée dans un châssis 7 de support comprenant deux montants latéraux 701 et une base 702. Chacun de ces montants latéraux 701 est doté vers l'intérieur d'une glissière, dans laquelle est inséré le bord latéral correspondant de la plaque 5. Ladite plaque 5 est fixée au niveau inférieur à une traverse 8 de raidissement à laquelle est fixé, comme sera montré ci-après, un câble de traction 9, qui traverse les montants latéraux 701 et la base 702 du châssis 7 de support, au moyen de poulies 10 de renvoi, positionnées au niveau du sommet et de l'extrémité inférieure des deux montants latéraux 701.

Sur la figure 3 est illustré le dispositif d'abaissement et de levage de la plaque coulissante 5, le long des glissières du châssis 7 de support. Ce dispositif comprend des systèmes d'actionnement, comme par exemple un vérin 11 à air comprimé relié à l'extrémité inférieure à la base 702 du châssis 7 grâce à un axe 12 par rapport auquel ce vérin 11 peut tourner selon un certain angle et à l'extrémité supérieure, au moyen d'un autre axe 13, à un bras 14 de levage de la plaque 5. Ce bras 14 est doté, à une extrémité, d'un rouleau 15 coulissant le long du bord inférieur de la traverse 8 de raidissement de la plaque 5 et à l'autre extrémité, il est relié, au moyen d'un axe 16, qui en permet une certaine rotation, au montant 701 du châssis le plus proche de l'axe 12 de fixation de l'extrémité inférieure du vérin 11. Cet axe 16 de rotation du bras 14, en outre, est positionné sur ce montant 701 à une hauteur inférieure par rapport à la traverse 8 de raidissement. Par des traits continus, le dispositif de levage et la plaque 5 sont illustrés avec la traverse correspondante 8 en position totalement soulevée, tandis qu'en pointillés sont illustrés le dispositif de levage et la plaque 5 avec la traverse correspondante 8 en position totalement abaissée. Ce vérin 11 peut être, comme on l'a dit, à air comprimé, hydraulique ou similaire et en outre il peut être relié à des moyens électromécaniques qui en commandent l'actionnement, même à distance.

Sur la figure 4, on peut observer dans le détail le dispositif d'équilibrage du coulissement du panneau 5, le long des glissières 703, prévu de façon à éviter que les bords latéraux de ce panneau 5 ne puissent se désaligner par rapport à ces glissières 703, et donc se coincer, quand le dispositif de levage décrit sur la figure 3 est actionné. Le câble de traction 9 de ce dispositif d'équilibrage est renvoyé, comme on l'a vu précédemment, sur une série de poulies 10, de sorte que le long des montants latéraux et à la base du châssis de support de la plaque 5, il se dédouble en deux branches 9' et 9", donc au niveau des extrémités inférieures des montants latéraux, on prévoira une paire de poulies 10 parallèles tandis qu'au niveau des sommets de ces montants latéraux, on prévoira une seule poulie 10. Les extrémités de la traverse 8 de raidissement de la plaque 5, et donc la plaque elle-même, sont ainsi positionnées entre lesdites deux branches 9' et 9" du câble de traction, le long des deux montants latéraux. Cette traverse 8 est dotée, à une extrémité, d'un premier bras 17' perpendiculaire à celle-ci et orienté vers une branche 9' du câble de traction et à l'autre extrémité d'un second bras 17" perpendiculaire à celle-ci, et orienté vers l'autre branche 9" du câble de traction. Ces branches 9' et 9" du câble de traction sont fixées respectivement à ce premier bras 17' et à ce second bras 17", qui, nécessairement, par rapport à la traverse 8, sont orientés dans des directions opposées.

L'utilisation de la présente porte dotée des dispositifs de guidage et d'équilibrage décrits précédemment peut être comprise en observant les figures indiquées : en supposant que la plaque 5 soit en position abaissée, donc, insérée de manière escamotable dans le logement correspondant 6, ménagé entre le logement 2 de remisage du canot pneumatique 3 et la cabine 4, si l'on souhaite la lever, on actionne le vérin 11, par exemple par une télécommande reliée à des dispositifs électromécaniques adaptés, de sorte que le bras 14 soit tourné autour de l'axe 16 et soulève la plaque 5, grâce au coulissement du rouleau 15 sur le bord inférieur de la traverse 8. Cette plaque 5 parcourra les glissières 703 ménagées à l'intérieur des montants latéraux 701 du châssis 7 de support, jusqu'à la position totalement levée de fermeture de la cabine de pilotage de l'embarcation. Pour éviter que cette plaque 5, pendant le mouvement de coulissement vers le haut ou vers le bas, ne puisse s'incliner, et se coincer dans l'une des glissières du châssis, cette dernière est guidée avantageusement par le dispositif décrit sur la figure 4 : pendant le mouvement de levage de la plaque 5, par exemple, la branche 9' du câble de traction se déplacera dans le sens de la flèche A orientée vers le haut dans le montant latéral 701 gauche, en observant la figure 2, tandis que la branche 9" se déplacera, simultanément et parallèlement à cette première branche 9', vers le haut dans le sens de la flèche B dans le montant latéral 701 de droite. De cette façon, les deux extrémités de la traverse 8, dans lesquelles sont prévus les bras 17' et 17", se déplaceront vers le haut, ou vers le bas, de façon parfaitement synchrone, car ladite branche 9' est fixée au bras 17' et ladite branche 9" est fixée au bras 17".

## Revendications

1. Embarcation (1) de plaisance du type comprenant une cabine (4) de pilotage fermée sur le toit et sur les trois côtés et présentant une ouverture (402) d'accès sur son côté arrière, **caractérisée par le fait qu'**au niveau de ladite ouverture (402), est prévu un châssis (7) de support d'une plaque (5) coulissant entre au moins une première position totalement abaissée d'accès de ladite ouverture (402) et au moins une seconde position totalement levée de fermeture de ladite ouverture (402), ladite plaque (5) étant pourvue de dispositifs d'actionnement (11, 14) qui en permettent un coulissement rapide entre lesdites première et deuxième positions d'accès et de fermeture et un logement (6) d'escamotage de ladite plaque (5) étant ménagé dans la coque (101) de l'embarcation (1) dans ladite première position totalement abaissée d'accès à la cabine (4) de pilotage.

2. Embarcation selon la revendication 1, **caractérisée par le fait qu'**elle est dotée, vers la poupe par rapport à ladite cabine (4), d'un logement (2) de remisage d'un canot pneumatique (3) de sauvetage et que ledit logement (6) de la plaque (5) est ménagé entre ladite cabine (4) de pilotage et ledit logement (2) de remisage.

3. Embarcation selon l'une des revendications précédentes, **caractérisée par le fait que** ladite plaque (5) est réalisée en un matériau transparent, comme le polyméthylméthacrylate, le verre ou similaire.

4. Embarcation selon l'une des revendications précédentes, **caractérisée par le fait que** ladite plaque (5) comprend, en sa partie inférieure, une traverse (8) de raidissement coopérant avec lesdits dispositifs d'actionnement (11, 14) de levage et d'abaissement de la plaque (5).

5. Embarcation selon l'une des revendications précédentes, **caractérisée par le fait que** ledit châssis (7) de support de la plaque (5), positionné sur ladite ouverture (402) de la cabine (4), comprend deux montants latéraux (701) reliés, au niveau de leurs extrémités inférieures, à une base (702), lesdits montants latéraux (701) étant dotés, à l'intérieur, d'une glissière (703) de coulissement de ladite plaque (5).

6. Embarcation selon la revendication 5, **caractérisée par le fait que** lesdits montants latéraux (701) et ladite base (702) du châssis (7) de support sont creux à l'intérieur et traversés par un câble (9) renvoyé sur une série de poulies (10) positionnées à proximité des extrémités supérieures et inférieures desdits montants latéraux (701), ladite traverse (8) de raidissement étant dotée, aux extrémités, de bras (17, 17") perpendiculaires à celle-ci et orientés dans des directions opposées par rapport à celle-ci et ledit câble (9) étant renvoyé sur lesdites poulies (10) de façon à présenter dans chaque montant latéral (701) et dans ladite base une première branche (9') fixée à l'un desdits bras (17'), positionné au niveau d'un des montants latéraux et une seconde branche (9") fixée sur l'autre bras (17"), positionné au niveau de l'autre montant latéral.

7. Embarcation selon l'une des revendications 5 ou 6, **caractérisée par le fait que** lesdits dispositifs d'actionnement comprennent un vérin (11) articulé à une extrémité, au moyen d'un premier axe (12), à la base (702) dudit châssis (7) de support et à l'autre extrémité, au moyen d'un second axe (13), à un bras (14) de levage de la plaque (5) portant à une extrémité au moins un rouleau (15) coulissant le long de ladite traverse (8) et articulé, à l'autre extrémité, à l'un des montants latéraux (701) au moyen d'un axe correspondant (16).

8. Embarcation selon l'une des revendications précédentes, **caractérisée par le fait que** ladite plaque (5) présente un bord supérieur (501) convenablement arqué de façon à suivre le profil de la structure (401) de couverture de la cabine (4).

## Claims

1. Pleasure craft (1) of the type comprising a control deck (4) closed off at the top and on three sides and having an access opening (402) at its rear side, **characterised in that** in correspondence to said opening (402) is provided a support framework (7) for a panel (5) sliding between at least one first fully lowered access position for said opening (402) and at least one second fully raised closure position for said opening (402), said panel (5) being provided with actuating means (11, 14) which allow rapid sliding between said first and second access and closure positions, and a recess (6) for retraction of said panel (5) being formed in the hull (101) of the craft (1) in said fully lowered first access position to the control deck (4).

2. Craft according to claim 1, **characterised in that** it is provided, towards the stem relative to said deck (4), with a recess (2) for storage of an inflatable rescue dinghy (3) and **in that** said recess (6) for the panel (5) is formed between said control deck (4) and said storage recess (2).

3. Craft according to one of the preceding claims, **characterised in that** said panel (5) is made of a transparent material such as polymethyl methacrylate, glass or the like.

4. Craft according to one of the preceding claims, **characterised in that** said panel (5) comprises, in its lower part, a reinforcing cross-member cooperating with said actuating means (11, 14) for raising and lowering the panel (5).

5. Craft according to one of the preceding claims, **characterised in that** said support framework (7) for the panel (5), positioned on said opening (402) in the deck (4), comprises two lateral uprights (701) which are connected, at their lower ends, to a base (702), said lateral uprights (701) being provided, on the inside, with a slider (703) for sliding said panel (5).

6. Craft according to claim 5, **characterised in that** said lateral uprights (701) and said base (702) of the support framework (7) are hollow on the inside and have a cable (9) passing through them, over a series of pulleys (10) positioned close to the top and bottom ends of said lateral uprights (701), said reinforcing cross-member (8) being provided, at its ends, with arms (17, 17") perpendicular thereto and oriented in opposite directions in relation to said cross-member and said cable (9) passing over said pulleys (10) so as to have, in each lateral upright (701) and in said base, a first branch (9') fixed to one of said arms (17'), positioned level with one of the lateral uprights and a second branch (9") fixed to the other arm (17"), positioned level with the other lateral upright.

7. Craft according to one of claims 5 or 6, **characterised in that** the actuating devices comprise a jack (11) jointed at one end, by means of a first spindle (12), to the base (702) of said support framework (7), and at the other end, by means of a second spindle (13), to a hoisting arm (14) for the panel (5) carrying at one end at least one roller (15) sliding along said cross-member (8) and jointed, at the other end, to one of the lateral uprights (701) by means of a corresponding spindle (16).

8. Craft according to one of the preceding claims, **characterised in that** the panel (5) has an upper edge (501) suitably curved so as to follow the profile of the structure (401) covering the deck (4).

## Patentansprüche

1. Yacht (1) von dem Typ, der ein Führerhaus (4) aufweist, das am Dach und an den drei Seiten geschlossen ist und eine Zugangsöffnung (402) an seiner hinteren Seite aufweist, **dadurch gekennzeichnet, dass** auf der Höhe der Öffnung (402) ein Stützrahmen (7) für eine Platte (5) vorgesehen ist, die zwischen zumindest einer vollständig abgesenkten, ersten Position für den Zugang zur Öffnung (402) und zumindest einer vollständig angehobenen, zweiten Position zum Schließen der Öffnung (402) gleitet, wobei die Platte (5) mit Betätigungseinrichtungen (11, 14) versehen ist, die ein schnelles Gleiten zwischen der ersten und der zweiten Position für den Zugang und für das Schließen gestatten, wobei eine Versenkaufnahme (6) für die Platte (5) im Rumpf (101) der Yacht (1) in der ersten, vollständig abgesenkten Position für den Zugang zum Führerhaus (4) angeordnet ist.

2. Yacht nach Anspruch 1, **dadurch gekennzeichnet, dass** diese zum Heck hin in Bezug auf das Führerhaus (4) mit einer Unterstellaufnahme (6) für ein Rettungs-Schlauchboot (3) versehen ist und dass die Aufnahme (6) für die Platte (5) zwischen dem Führerhaus (4) und der Unterstellaufnahme (2) angeordnet ist.

3. Yacht nach einem der vorhergehenden Ansprüche, **dadurch gekennzeichnet, dass** die Platte (5) aus einem transparenten Material, wie z.B. Polymethylmethacrylat, Glas oder ähnlichem, ausgeführt ist.

4. Yacht nach einem der vorhergehenden Ansprüche, **dadurch gekennzeichnet, dass** die Platte (5) in ihrem unteren Teil einen Versteifungs-Querträger (8) aufweist, der mit den Betätigungseinrichtungen (11, 14) zum Anheben und Absenken der Platte (5) zusammenwirkt.

5. Yacht nach einem der vorhergehenden Ansprüche, **dadurch gekennzeichnet, dass** das Stützgehäuse (7) für die Platte, das sich an Öffnung (402) des Führerhauses (4) befindet, zwei Seitenstreben (701) aufweist, die auf der Höhe ihrer unteren Endabschnitte mit einem Grundabschnitt (702) verbunden sind, wobei die Seitenstreben (701) im Inneren mit einer Gleitschiene (703) zum Gleiten der Platte (5) versehen sind.

6. Yacht nach Anspruch 5, **dadurch gekennzeichnet, dass** die Seitenstreben (701) und der Grundabschnitt (702) des Stützrahmens (7) im Inneren hohl sind und von einem Seil (9) durchquert werden, das an einer Gruppe von Rollen (10) umgelenkt wird, die in der Nähe der oberen und unteren Endabschnitte der Seitenstreben (701) positioniert sind, wobei der Versteifungsquerträger (8) an den Endabschnitten mit Armen (17, 17") versehen ist, die senkrecht zu diesem verlaufen und in die Richtungen entgegengesetzt in Bezug zu diesem gerichtet sind, und wobei das Seil (9) an den Rollen (10) in einer Weise umgelenkt wird, dass dieses in jeder Seitenstrebe (701) und in dem Grundabschnitte einen ersten Zweig (9'), der an einem der Arme (17') befestigt ist, der auf der Höhe von einer der Seitenstreben positioniert ist, und einen zweiten Zweig (9") aufweist, der an dem anderen Arm (17") befestigt ist, der auf der Höhe der anderen Seitenstrebe positioniert ist.

7. Yacht nach einem der Anspruch 5 oder 6, **dadurch gekennzeichnet, dass** die Betätigungseinrichtungen eine Hebevorrichtung (11) aufweist, die an einem Endabschnitt vermittels einer ersten Achse (12) am Grundabschnitt (702) des Stützrahmens (7) und am anderen Endabschnitt vermittels einer zweiten Achse (13) an einem Hubarm (14) für die Platte (5) gelenkig gelagert ist, wobei dieser an einem Endabschnitt zumindest eine Walze (15) trägt, die entlang des Querträger (8) gleitet, und am anderen Endabschnitt an einer der Seitenstreben (701) vermittels einer entsprechenden Achse (16) gelenkig gelagert ist.

8. Yacht nach einem der vorhergehenden Ansprüche, **dadurch gekennzeichnet, dass** die Platte (5) eine obere Kante (501) aufweist, die in angemessener Weise in einer solchen Weise bogenförmig gestaltet ist, dass diese dem Profil der Abdeckstruktur (401) des Führerhauses (4) folgt.
